# EUROPÄISCHE PATENTSCHRIFT

(11) **EP 1 052 215 B1**
(45) Veröffentlichungstag und Bekanntmachung des Hinweises auf die Patenterteilung: **15.02.2012**
(21) Anmeldenummer: 00108142.1
(22) Anmeldetag: 13.04.2000
(51) Int. Cl.: B66F 9/22, F15B 21/14, E02F 9/22

(54) **Hydraulische Hubvorrichtung**
Hydraulic lifting device
Dispositif de levage hydraulique

(30) Priorität: 10.05.1999 DE 19921629
(43) Veröffentlichungstag der Anmeldung: 15.11.2000
(73) Patentinhaber: Dambach Lagersysteme GmbH, 76571 Gaggenau (DE)
(72) Erfinder: Mare, Octavian, 69436 Schönbrunn/Allemühl (DE); Schrad, Hans-Peter, 76467 Bietigheim (DE)
(74) Vertreter: Lasch, Hartmut

(56) Entgegenhaltungen:
- EP-A- 0 908 413
- DE-A1- 4 416 173
- DE-A1- 19 748 782
- DE-C2- 4 317 782
- US-A- 4 548 296

## Beschreibung

Die Erfindung betrifft eine hydraulische Hubvorrichtung insbesondere für batteriegetriebene Flurförderzeuge, gemäß dem Oberbegriff des Anspruchs 1.

Bei Fahrzeugen, die mit einer derartigen hydraulischen Hubvorrichtung (DE-A1-4416173) ausgerüstet sind, handelt es sich in der Regel um elektrisch angetriebene Flurförderzeuge oder Gabelstapler, deren Betriebsfähigkeit bzw. -dauer von der Kapazität der Batterie bestimmt ist. Um die Betriebsdauer der Batterie bis zum nächsten notwendigen Aufladen zu verlängern, ist es bekannt, die bei angehobener Last im System befindliche potentielle Energie über einen auch als Generator arbeitenden Elektromotor in die Batterie wieder einzuspeisen. Eine hydraulische Hubvorrichtung mit einer entsprechenden Energierückspeisung weist einem Elektromotor auf, der eine Pumpe treibt, die im Lasthebebetrieb Hydrauliköl aus einem Vorratsbehälter zu dem hydraulischen Hubzylinder fördert, wobei die Verstell- bzw. Hubgeschwindigkeit des hydraulischen Hubzylinders über eine Steuerung der Drehzahl des Elektromotors erreicht wird. Im Lastsenkbetrieb wird das Hydrauliköl von dem hydraulischen Hubzylinder durch einen Hydromotor geleitet, wobei es sich auch um die in diesem Zustand als Hydromotor wirkende Pumpe handeln kann. Der Hydromotor treibt einen Generator oder den in diesem Zustand als Generator arbeitenden Elektromotor, von dem aus mittels einer geeigneten, an sich bekannten elektrischen Schaltung zur Energierückspeisung die zugehörige Batterie aufgeladen wird. Dabei tritt im Lasthebebetrieb das Problem auf, dass bei nur geringen Positionsveränderungen des Hubzylinders oder dessen bewußt langsamer Verstellung (Schleichgang) der Elektromotor und somit die Pumpe mit einer nur sehr geringen Drehzahl betrieben werden, womit einerseits ein ungünstiger Wirkungsgrad und andererseits ein hoher Verschleiß der Pumpe verbunden ist, so dass deren Lebensdauer verringert ist.

Der Erfindung liegt die Aufgabe zugrunde, eine hydraulische Hubvorrichtung der genannten Art zu schaffen, bei der auch bei nur geringer und/oder langsamer Positionsveränderung des hydraulischen Hubzylinders im Lasthebebetrieb ein übermäßiger Verschleiß der Pumpe zuverlässig vermieden ist.

Diese Aufgabe wird erfindungsgemäß bei einer hydraulischen Hubvorrichtung der genannten Art mit den Merkmalen des Anspruchs 1 gelöst. Dabei ist vorgesehen, dass die Steuervorrichtung in bekannter Weise eine Sensorvorrichtung zur Erfassung der Hub- bzw. Senkgeschwindigkeit des Hubzylinders aufweist, wobei die Geschwindigkeit des Hubzylinders mittels der Drehzahl des Motors regelbar ist, wenn die erfaßte Hubgeschwindigkeit einen ersten Grenzwert bzw. die erfaßte Senkgeschwindigkeit einen zweiten Grenzwert überschreitet, und wobei die Geschwindigkeit des Hubzylinders bei Unterschreiten der Grenzwerte mittels des Hydrauliköl-Volumenstroms in der Zuführ- bzw. Rückführleitung regelbar ist.

Erfindungsgemäß wird die Drehzahl des Elektromotors zur Regelung der Hub- bzw. Senkgeschwindigkeit des hydraulischen Hubzylinders nur dann verwendet, wenn der Hubzylinder ausreichend schnell verstellt wird bzw. die mittels der Sensorvorrichtung erfaßte Hubgeschwindigkeit einen vorbestimmten ersten Grenzwert v_{HG} bzw. die Senkgeschwindigkeit einen vorbestimmten zweiten Grenzwert v_{SH} überschreiten. Die beiden Grenzwerte können gleich oder unterschiedlich sein und liegen vorzugsweise in der Größenordnung von 0,1 m/sec. Die Grenzwerte sollten so gewählt werden, dass die Pumpe bei diesen Grenzwerten für die Geschwindigkeit des Hubzylinders eine Mindestdrehzahl in der Größenordnung von 500 min⁻¹ besitzt. Bei dieser oder einer höheren Drehzahl ist einerseits ein ausreichend hoher Wirkungsgrad gewährleistet und insbesondere ein übermäßiger Verschleiß der Pumpe vermieden. Wenn der Hubzylinder im Lasthebebetrieb mit einer relativ geringen Geschwindigkeit unterhalb der genannten Grenzwerte verstellt wird, wie es beispielsweise beim Anfahren aus der Ruhestellung infolge der Trägheit und auch bei einer gewählten Schleichgeschwindigkeit der Fall ist, wird die Geschwindigkeit des Hubzylinders nicht über die Drehzahl des Elektromotors und somit der Pumpe, sondern über den Volumen- bzw. Massenstrom des in der Zuführleitung strömenden Hydrauliköls verändert.

Zu diesen Zweck ist vorgesehen, dass die Zuführleitung eine Zweigleitung aufweist, über die im Lasthebebetrieb Hydrauliköl aus der Zuführleitung abzweigbar ist und dass in der Zweigleitung ein Stromreglerventil angeordnet ist, mittels dessen der den Hydraulikzylinder zugeführte Hydrauliköl-Volumenstrom veränderbar ist. Beim Anheben einer Last aus der Ruhestellung wird der Elektromotor und somit die Pumpe schlagartig auf eine vorgewählte Mindestdrehzahl von beispielsweise 500 min⁻¹ gebracht und gleichzeitig wird das Stromreglerventil in der Zweigleitung vollständig geöffnet. Die Pumpe fördert das Hydrauliköl aus dem Vorratsbehälter in der Zuführleitung, wobei ein nicht unerheblicher Teil des Hydrauliköls durch die Zweigleitung mit dem geöffneten Stromreglerventil wieder abfließt. Wenn das Stromreglerventil nun allmählich geschlossen wird, steigt der Volumenstrom des in der Zuführleitung dem Hydraulikzylinder zugeführten Hydrauliköls an, wodurch der Hubzylinder mit einer größer werdenden Geschwindigkeit verstellt wird. Wenn die Verstellung des Hubzylinders wieder langsamer erfolgen soll, wird das Stromreglerventil entsprechend geöffnet und somit mehr Hydrauliköl über die Zweigleitung aus der Zuführleitung abgeführt, so dass der dem Hubzylinder zugeführte Hydrauliköl-Volumenstrom abnimmt. Auf diese Weise ist sichergestellt, dass auch bei sehr geringen und/oder sehr langsamen Anhebebewegungen des Hubzylinders mit Geschwindigkeiten unterhalb der vorbestimmten Grenzwerte der Elektromotor bzw. die Pumpe mit ausreichender Mindestdrehzahl betrieben werden. Falls nach einem vollständigen Schließen des Stromreglerventils und somit der Zweigleitung eine weitere Erhöhung der Hubgeschwindigkeit des Hubzylinders erwünscht ist, wird diese über eine Erhöhung der Drehzahl der Pumpe erreicht.

Die Erfassung der Hub- bzw. Senkgeschwindigkeit des Hubzylinders erfolgt mittels der Sensorvorrichtung unmittelbar am Hubzylinder, wobei entweder mittels eines Wegaufnehmersystems die aktuelle Ist-Position der Last oder des Hubzylinders erfasst und daraus unter Berücksichtigung des zeitlichen Ablaufs die Geschwindigkeit errechnet oder auch die Geschwindigkeit direkt abgegriffen werden kann.

In Weiterbildung der Erfindung ist vorgesehen, dass in der Rückführleitung ein Stromreglerventil angeordnet ist, mittels dessen der Volumenstrom des vom Hydraulikzylinder in den Vorratsbehälter zurückgeführten Hydrauliköls veränderbar ist. Beim Absenken des Hubzylinders bzw. der Last mit geringen Senkgeschwindigkeiten wird die Geschwindigkeitsänderung alleine durch Änderung des Durchflußquerschnittes des Stromreglerventils und somit des Volumen- bzw. Massenstroms des aus dem Hubzylinder abgeleiteten Hydrauliköls erzielt. Das in der Rückführleitung strömende Hydrauliköl durchströmt auch einen Hydromotor oder die in diesem Zustand als Hydromotor wirkende Pumpe, wobei der Elektromotor im Leerlauf dreht. Wenn die Senkgeschwindigkeit einen Wert oberhalb des vorbestimmten Grenzwertes erreicht, kann die Änderung der Senkgeschwindigkeit durch Regelung des Elektromotors auf eine bestimmte Drehzahl erreicht werden, wodurch ein Gegenmoment erzeugt ist, wobei bei einer derartigen Senkgeschwindigkeit sichergestellt ist, dass die Drehzahl der Pumpe und somit des Elektromotors oberhalb der gerätespezifischen Mindestdrehzahl von beispielsweise 500 min⁻¹ liegt. Dabei wird in diesem Zustand die durch die angehobene Last bedingte potentielle Energie des Gesamtsystems durch den als Generator wirkenden Elektromotor in elektrische Energie umgewandelt und der Batterie zugeführt.

Obwohl für die Zuführleitung und die Rückführleitung jeweils individuelle Stromreglerventile vorgesehen sein können, ist in bevorzugter Ausgestaltung der Erfindung vorgesehen, dass der das Stromreglerventil aufweisende Leitungsabschnitt der Rückführleitung gleichzeitig Teil der Zweigleitung ist, so dass das Stromreglerventil sowohl beim Anheben als auch beim Absenken des hydraulischen Hubzylinders in genannter Weise wirksam ist.

Im Lastsenkbetrieb treibt das zum Vorratsbehälter zurückströmende Hydrauliköl einen Hydromotor. Dieser kann unabhängig von der Pumpe ausgebildet sein, alternativ ist es jedoch auch möglich, dass die Pumpe im Lastsenkbetrieb als Hydromotor arbeitet.

Vorzugsweise ist die Leitungsanordnung so vorgesehen, dass die Pumpe sowohl im Lasthebebetrieb als auch im Lastsenkbetrieb in der gleichen Richtung von dem Hydrauliköl durchströmt ist und somit immer in die gleiche Drehrichtung dreht, wobei vorzugsweise vorgesehen ist, dass auch der Elektromotor in beiden Betriebszuständen in die gleiche Richtung dreht. Auf diese Weise läßt sich der konstruktive Aufwand geringer halten. Darüber hinaus sind aufgrund der gleichen Drehrichtung des Motors sowohl im Lasthebebetrieb als auch im Lastsenkbetrieb die Reaktionszeiten bei Änderung der Bewegungsrichtung wesentlich verkürzt, wodurch ein genaueres Positionieren möglich ist.

Um das Aufrechterhalten einer angefahrenen Hubposition sicherzustellen und um bei Versagen des Systems oder bei einem Stromausfall ein Herabfallen des hydraulischen Hubzylinders bzw. der Last zu vermeiden, ist in der Rückführleitung ein Sperrventil angeordnet sein, das in die Sperrstellung vorgespannt ist. Bei Stromausfall schließen das Sperrventil und das Stromreglerventil selbsttätig und verhindern somit, dass dass Hydrauliköl aus dem Hydraulikzylinder in den Vorratsbehälter zurückströmt. Dabei ist insbesondere vorgesehen, dass das Sperrventil nahe dem Stromreglerventil angeordnet ist. Dabei ist bei Versagen der Motorregelung beim Senkvorgang die Haltefunktion durch das Sperrventil und das Stromreglerventil in zweikanaliger Weise sichergestellt.

Weitere Einzelheiten und Merkmale der Erfindung sind aus der folgenden Beschreibung eines Ausführungsbeispiels unter Bezugnahme auf die Zeichnung ersichtlich, wobei die einzige Figur ein Schaltbild einer erfindungsgemäßen hydraulischen Hubvorrichtung zeigt.

Eine in der Figur dargestellte hydraulische Hubvorrichtung 10 umfaßt einen Vorratsbehälter 11 für Hydrauliköl, der über eine aus mehreren Abschnitten L1.1,L1.2 und L1.3 bestehende Zuführleitung L1 mit zwei hydraulischen Hubzylindern 13 verbunden ist. Die im folgenden verwendeten Angaben "stromauf" und "stromab" beziehen sich auf eine Ölströmung vom Vorratsbehälter 11 zu den Hubzylindern 13, d.h. in Zuführrichtung für den Lasthebebetrieb.

In dem ersten Abschnitt L1.1 der Zuführleitung L1 ist ein erstes Rückschlagventil 12 angeordnet, das eine Ölströmung in Zuführrichtung, d.h. zu den Hubzylindern 13 zuläßt und eine Rückströmung verhindert.

Stromab des ersten Rückschlagventils 12 ist eine Hydropumpe P angeordnet, die mittels eines Elektromotors M antreibbar ist, der über einen Stromanschluss 21 Energie von einer nicht dargestellten Batterie bezieht. Von der Pumpe P führt eine Leckageleitung L3 zurück in den Vorratsbehälter 11.

Stromab der Pumpe P schließt sich ein zweiter Abschnitt L1.2 der Zuführleitung L1 an, der zu einem Sperrventil 15 führt, das zwischen einer Offenstellung, in der eine Strömung in beide Richtungen möglich ist, und einer Sperrstellung verstellbar ist, in der nur eine Ölströmung in Zuführrichtung, d.h. zu den Hubzylindern 13, möglich und eine Rückströmung unterbunden ist. Das Sperrventil 15 ist in mechanischer Weise beispielsweise mittels einer Feder in eine Sperrstellung vorgespannt, die es bei einem eventuellen Stromausfall selbsttätig einnimmt.

Zwischen der Pumpe P und dem Sperrventil 15 ist ein zweites Rückschlagventil 14 angeordnet, das ebenfalls nur eine Ölströmung in Zuführrichtung, d.h. zu den Hubzylindern 13 zuläßt und eine Rückströmung verhindert.

An das Sperrventil 15 schließt sich ein dritter Abschnitt L1.3 der Zuführleitung L1 an, die an ihrem stromab gelegenen Ende in zwei Verbindungsleitungen L4.1 und L4.2 verzweigt, die jeweils zu einem der hydraulischen Hubzylinder 13 führen.

Im dritten Abschnitt L1.3 der Zuführleitung L1 zweigt eine Ablassleitung L5 ab, die ein normalerweise geschlossenes Ventil 17 aufweist und in den Vorratsbehälter 11 zurückführt.

Zwischen dem zweiten Rückschlagventil 14 und dem Sperrventil 15 zweigt von dem zweiten Abschnitt L1.2 der Zuführleitung L1 eine Zweigleitung L2 ab, in der ein Stromreglerventil 16 angeordnet ist und die zwischen dem ersten Rückschlagventil 12 und der Pumpe P in den ersten Abschnitt L1.1 der Zuführleitung L1 mündet.

Vom zweiten Abschnitt L1.2 der Zuführleitung L1 zweigt zwischen der Pumpe P und dem zweiten Rückschlagventil 14 eine Überbrückungsleitung L6 ab, in der ein Druckbegrenzungsventil 19 angeordnet ist und die in die Ablassleitung L5 zwischen dem Ventil 17 und dem Vorratsbehälter 11 mündet. Von der Überbrückungsleitung L6 zweigt eine ebenfalls in die Ablassleitung L5 mündende Bypassleitung L7 ab, in der ein weiteres Sperrventil 18 angeordnet ist. Auch dieses weitere Sperrventil 18 ist zwischen einer Offenstellung, in der eine Strömung in beide Richtungen möglich ist, und einer Sperrstellung verstellbar, in der nur eine Strömung von der Ablassleitung L5 zu dem zweiten Abschnitt L1.2 der Zuführleitung L1 möglich und eine Strömung in Gegenrichtung unterbunden ist.

Den beiden Hubzylindern 13 ist jeweils eine nur schematisch dargestellte Sensorvorrichtung 20 zugeordnet, die die aktuelle Position der Hubzylinder 13 bzw. der Last erfasst und ein entsprechendes Steuersignal an eine Verarbeitungseinheit gibt, in der die Hub- oder Senkgeschwindigkeit der Hubzylinder errechnet wird.

Im folgenden werden unterschiedliche Betriebsweisen der Hubvorrichtung 10 erläutert:
Im Lasthebebetrieb, d.h. zum Anheben der Hubzylinder 13 muß Hydrauliköl aus dem Vorratsbehälter 11 durch die Zuführleitung L1 in die entsprechende Kammer der Hubzylinder 13 gefördert werden. Ausgehend von einem Stillstand der Hubzylinder 13 wird das Stromreglerventil 16 in der Zweigleitung L2 vollständig geöffnet und gleichzeitig wird der Elektromotor M mit der Pumpe P auf eine Mindestdrehzahl von 500 min⁻¹ gebracht. Das von der Pumpe P aus dem Vorratsbehälter 11 über den ersten Abschnitt L1.1 der Zuführleitung L1 angesaugte und über den weiterführenden zweiten Abschnitt L1.2 geförderte Hydrauliköl wird in diesem Zustand vollständig oder zumindest annähernd vollständig über die Zweigleitung L2 aufgrund des vollständig geöffneten Stromreglerventils 16 in einen stromauf der Pumpe P liegenden Bereich der Zuführleitung L1 zurückgeführt. Anschließend wird das Stromreglerventil 16 allmählich geschlossen, wodurch ein zunehmender Anteil des von der Pumpe P geförderten Volumenstroms an Hydrauliköl durch den dritten Abschnitt L1.3 der Zuführleitung und die Verbindungsleitungen L4.1 und L4.2 zu den Hubzylindern 13 gelangt, wodurch diese zunächst langsam und dann mit zunehmender Geschwindigkeit angehoben werden. Eine Erhöhung der Hubgeschwindigkeit wird durch eine Verringerung des Durchflußquerschnittes des Stromreglerventils 16 und die damit verbundene Erhöhung des Volumenstroms an Hydrauliköl zu den Hubzylindern 13 erreicht. Entsprechend kann die Hubgeschwindigkeit verringert werden, indem der Strömungsquerschnitt des Stromreglerventils vergrößert und somit der Volumenstrom an Hydrauliköl zu den Hubzylindern verringert wird. Die auf diese Weise einzustellende maximale Hubgeschwindigkeit wird bei vollständigem Schließen des Stromreglerventils 16 erreicht. Wenn eine weitere Erhöhung der Hubgeschwindigkeit der Hubzylinder 13 gewünscht ist, kann diese über eine Erhöhung der Drehzahl des Elektromotors M und somit der Pumpe P erreicht werden.

Die Änderung der Hubgeschwindigkeit der Hubzylinder 13, die entweder über eine Ansteuerung des Stromreglerventils 16 zwecks Veränderung des Durchflußquerschnittes oder durch eine Ansteuerung des Elektromotrs zwecks Änderung der Drehzahl erfolgt, wird dabei in Abhängigkeit der aktuellen Hubgeschwindigkeit vorgenommen, die über die Sensorvorrichtungen 20 festgestellt wird. Wenn die aktuelle Hubgeschwindigkeit unterhalb eines vorbestimmten Grenzwertes v_{HG} liegt, erfolgt die Änderung der Hubgeschwindigkeit alleine durch Ansteuerung des Stromreglerventils. Wenn die aktuelle Hubgeschwindigkeit oberhalb des Grenzwertes v_{HG} liegt, erfolgt die Änderung der Hubgeschwindigkeit alleine durch Ansteuerung des Elektromotors M, wobei in diesem Zustand sichergestellt ist, dass die Drehzahl des Elektromotors M oberhalb einer Mindestdrehzahl von beispielsweise 500 min¹ liegt.

Beim Lastsenkbetrieb, d.h. dem Absenken der Hubzylinder 13, muß das Hydrauliköl aus den Hubzylindern in den Vorratsbehälter 11 zurückgefördert werden. Zu diesem Zweck werden das Sperrventil 15 und das Stromreglerventil 16 geöffnet. Das Hydrauliköl kann dann aus den Hubzylindern 13 über die Verbindungsleitungen L4.1 und L4.2, den dritten Abschnitt L1.3 der Zuführleitung L1 und durch das Sperrventil 15 in die Zweigleitung L2 einströmen, wobei es durch das Stromreglerventil 16 strömt und in den ersten Abschnitt L1.1 der Zuführleitung L1 einströmt. An einem direkten Rückströmen in den Vorratsbehälter 11 ist das Hydrauliköl durch das erste Rückschlagventil 12 gehindert. Das Hydrauliköl durchströmt dann die Pumpe P, die in diesem Zustand als Hydromotor arbeiten kann, und tritt in die Überbrückungsleitung L6 und von dieser über die Bypassleitung L7 und das geöffnete weitere Sperrventil 18 in die zum Vorratsbehälter 11 führende Ablassleitung L5 ein. Bei kleinen Senkgeschwindigkeiten der Hubzylinder 13, die durch die Sensorvorrichtungen 20 erfasst werden, wird die Rückströmung des Hydrauliköls alleine durch Ansteuerung des Stromreglerventils 16 in der Zweigleitung L2 erreicht. Der Elektromotor, der von der als Hydromotor wirkenden, von dem Hydrauliköl in der gleichen Richtung wie beim Lasthebebetrieb durchströmten Pumpe P angetrieben wird, arbeitet dabei im Leerlauf, so daß das Hydrauliköl drucklos in den Vorratsbehälter 11 eingeleitet wird. Eine Veränderung der Senkgeschwindigkeit kann dabei durch Veränderung des Durchflußquerschnitts des Stromreglerventils 16 erreicht werden. Bei vollständiger Öffnung des Stromreglerventils 16 drehen die Pumpe P und der Elektromotor M mit einer Drehzahl entsprechend der Mindestdrehzahl, beispielsweise 500 min¹. Die zugehörige Senkgeschwindigkeit der Hubzylinder 13 entspricht dem Grenzwert v_{SG}.

Wenn eine größere Senkgeschwindigkeit gewünscht ist, erfolgt deren Veränderung über die Ansteuerung der Drehzahl des Elektromotors M zur Erzeugung eines Gegenmomentes, wobei das die Pumpe P durchströmende und antreibende Hydrauliköl den in diesem Zustand als Generator wirkenden Elektromotor treibt, wobei ein Energieüberschuss am Elektromotor M abgenommen und über den Stromanschluss, 21 in die Batterie gespeist wird.

## Patentansprüche

1. Hydraulische Hubvorrichtung insbesondere für batteriegetriebene Flurförderzeuge, mit einer von einem Elektromotor (M) antreibbaren Pumpe (P), mittels der im Lasthebebetrieb zumindest einem hydraulischen Hubzylinder (13) Hydrauliköl aus einem Vorratsbehälter (11) über eine Zuführleitung (L1,L4.1, L4.2) zuführbar ist, wobei das Hydrauliköl im Lastsenkbetrieb von dem Hubzylinder (13) über eine Rückführleitung (L4.1, L4.2, L1.3, L2, L1.1,L1.2, L6. L7, L5) unter Durchströmen eines den als Generator arbeitenden Elektromotor (M) antreibenden Hydromotors (P) in den Vorratsbehälter (11) rückförderbar ist, und mit einer Steuervorrichtung zur Änderung der Hub- bzw. Senkgeschwindigkeit des Hubzylinders (13), wobei die Steuervorrichtung eine Sensorvorrichtung (20) zur Erfassung der Hub- bzw. Senkgeschwindigkeit des Hubzylinders (13) aufweist, wobei die Geschwindigkeit des Hubzylinders (13) mittels der Drehzahl des Motors (M) regelbar ist, wenn die erfasste Hubgeschwindigkeit einen ersten Grenzwert v_{HG} bzw. die erfaßte Senkgeschwindigkeit einen zweiten Grenzwert v_{SG} überschreitet, und wobei die Geschwindigkeit des Hubzylinders (13) beim Unterschreiten der Grenzwerte mittels des Hydrauliköl-Volumenstroms in der Zuführ- bzw. Rückführleitung regelbar ist, **dadurch gekennzeichnet, dass** die Zuführleitung eine Zweigleitung (L2) aufweist, über die im Lasthebebetrieb Hydrauliköl aus der Zuführleitung abzweigbar ist, und dass in der Zweigleitung ein Stromreglerventil (16) angeordnet ist, mittels dessen der dem Hydraulikzylinder (13) zugeführte Hydrauliköl-Volumenstrom veränderbar ist.

2. Hubvorrichtung nach Anspruch 1, **dadurch gekennzeichnet, dass** in der Rückführleitung ein Stromreglerventil (16) angeordnet ist, mittels dessen der Volumenstrom des vom Hydraulikzylinder (13) in den Vorratsbehälter (11) zurückgeführten Hydrauliköls veränderbar ist.

3. Hubvorrichtung nach Anspruch 2, **dadurch gekennzeichnet, dass** der das Stromreglerventil (16) aufweisende Leitungsabschnitt (L2) der Rückführleitung gleichzeitig Teil der Zweigleitung ist.

4. Hubvorrichtung nach einem der Ansprüche 1 bis 3, **dadurch gekennzeichnet, dass** die Pumpe (P) im Lastsenkbereich als Hydromotor arbeitet.

5. Hubvorrichtung nach einem der Ansprüche 1 bis 4, **dadurch gekennzeichnet, dass** die Pumpe (P) sowohl im Lasthebebetrieb als auch im Lastsenkbetrieb in der gleichen Richtung von dem Hydrauliköl durchströmt ist.

6. Hubvorrichtung nach einem der Ansprüche 1 bis 5, **dadurch gekennzeichnet, dass** der Elektromotor (M) sowohl im Lasthebebereich als auch im Lastsenkbetrieb in der gleichen Richtung dreht.

7. Hubvorrichtung nach einem der Ansprüche 1 bis 6, **dadurch gekennzeichnet, dass** in der Rückführleitung ein in die Sperrstellung vorbelastetes Sperrventil (15) angeordnet ist.

8. Hubvorrichtung nach Anspruch 7, **dadurch gekennzeichnet, dass** das Sperrventil (15) nahe dem Stromreglerventil (16) angeordnet ist.

## Claims

1. A hydraulic lifting device, in particular for battery-driven fork lift trucks, with a pump (P) that can be driven by an electric motor (M), by means of which pump hydraulic oil can be supplied from a storage tank (11) via a feed pipe (L1, L4.1, L4.2) in the load lifting operation to at least one hydraulic lifting cylinder (13), wherein the hydraulic oil can, during the load lowering operation, be returned to the storage tank (11) from the lifting cylinder (13) via a return pipe (L4.1, L4.2, L1.3, L2, L1.1, L1.2, L6, L7, L5) flowing through a hydraulic motor (P) driving the electric motor (M) operating as a generator, and with a control device for varying the lifting and lowering speed of the lifting cylinder (13), wherein the control device has a sensor device (20) for recording the lifting and lowering speed of the lifting cylinder 13, wherein the speed of the lifting cylinder (13) can be regulated by means of the speed of the motor (M) when the recorded lifting speed exceeds a first limit value v_{HG} or the recorded lowering speed exceeds a second limit value v_{SG}, and wherein the speed of the lifting cylinder (13) can be regulated by means of the volumetric hydraulic oil flows in the feed and return pipes when it drops below the limit values, **characterised in that** the feed pipe has a branch pipe (L2) via which, during the load lifting operation, hydraulic oil can be branched off from the feed pipe, and **in that** a flow control valve (16) is arranged in the branch pipe, by means of which valve the volumetric hydraulic oil flow fed to the hydraulic cylinder (13) can be varied.

2. The lifting device according to Claim 1, **characterised in that** a flow control valve (16) is arranged in the return pipe, by means of which valve the volume flow of the hydraulic oil returned from the hydraulic cylinder (13) to the storage tank (11) can be varied.

3. The lifting device according to Claim 2, **characterised in that** the pipe section (L2) of the return pipe having the flow control valve (16) is at the same time part of the branch pipe.

4. The lifting device according to any one of Claims 1 to 3, **characterised in that** the pump (P) operates as a hydraulic motor in the load lowering region.

5. The lifting device according to any one of Claims 1 to 4, **characterised in that** the hydraulic oil flows through the pump (P) in the same direction both in the load lifting and load lowering operations.

6. The lifting device according to any one of Claims 1 to 5, **characterised in that** the electric motor (M) rotates ion the same direction both ion the load lifting region and in the load lowering operation.

7. The lifting device according to any one of Claims 1 to 6, **characterised in that** a shutoff valve (15) preloaded into the shutoff position is arranged in the return pipe.

8. The lifting device according to Claim 7, **characterised in that** the shutoff valve (15) is arranged close to the flow control valve (16).

## Revendications

1. Dispositif de levage hydraulique, notamment pour outils de transport au sol entraînés par batterie, avec une pompe (P) pouvant être entraînée par un moteur électrique (M) et à l'aide de laquelle, en mode de fonctionnement de levage de charge, de l'huile hydraulique peut être amenée à au moins un vérin de levage hydraulique (13) en partant d'un réservoir (11) et en passant par une conduite d'amenée (L1, L4.1, L4.2), l'huile hydraulique pouvant être amenée, en mode de fonctionnement de descente de charge, du vérin de levage (13) dans le réservoir (11) par le biais d'une conduite de retour (L4.1, L4.2, L1.3, L2, L1.1, L1.2, L6, L7, L5) en traversant un moteur hydraulique (P) entraînant le moteur électrique (M) fonctionnant comme une générateur, et avec un dispositif de commande permettant de faire varier la vitesse de levée et/ou de descente du vérin de levage (13), le dispositif de commande comportant un dispositif de détection (20) permettant de détecter la vitesse de levée et/ou de descente du vérin de levage (13), la vitesse du vérin de levage (13) étant réglable par le biais de la vitesse de rotation du moteur (M), lorsque la vitesse de levage détectée dépasse une première valeur limite supérieure v_{HG} et/ou que la vitesse de descente détectée dépasse une deuxième valeur limite supérieure v_{SG}, et la vitesse du vérin de levage (13) pouvant être réglée lors du dépassement des valeurs limites inférieures à l'aide du flux d'huile hydraulique circulant dans la conduite d'amenée et de retour, **caractérisé en ce que** la conduite d'amenée comporte une dérivation (L2) via laquelle l'huile hydraulique est déviée hors de la conduite d'amenée en mode de fonctionnement de levage de charge et qu'une soupape de régulation de flux (16) est disposée dans la dérivation, ladite soupape permettant de faire varier le débit volumique d'huile hydraulique amené au vérin hydraulique (13).

2. Dispositif de levage selon la revendication 1, **caractérisé en ce qu'**une soupape de régulation de flux (16) est disposée dans la conduite de retour, ladite soupape permettant de faire varier le débit volumique de l'huile hydraulique ramenée dans le réservoir (11) par le biais du vérin hydraulique (13).

3. Dispositif de levage selon la revendication 2, **caractérisé en ce que** la section de conduite (L2) de la conduite de retour équipée de la soupape de régulation de flux (16) fait en même temps partie de la dérivation.

4. Dispositif de levage selon l'une quelconque des revendications 1 à 3, **caractérisé en ce que** la pompe (P) fonctionne, en mode de descente de charge, comme un moteur hydraulique.

5. Dispositif de levage selon l'une quelconque des revendications 1 à 4, **caractérisé en ce que** la pompe (P) est traversée dans la même direction par l'huile hydraulique, tant en mode de fonctionnement de levage de charge qu'en mode de fonctionnement de descente de charge.

6. Dispositif de levage selon l'une quelconque des revendications 1 à 5, **caractérisé en ce que** le moteur électrique (M) tourne dans la même direction tant en mode de fonctionnement de levage de charge qu'en mode de fonctionnement de descente de charge.

7. Dispositif de levage selon l'une quelconque des revendications 1 à 6, **caractérisé en ce qu'**une soupape de blocage (15) précontrainte dans la position bloquée est disposée dans la conduite de retour.

8. Dispositif de levage selon la revendication 7, **caractérisé en ce que** la soupape de blocage (15) est disposée à proximité de la soupape de régulation de flux (16).
